# EUROPÄISCHE PATENTSCHRIFT

(11) **EP 0 889 213 B1**
(45) Veröffentlichungstag und Bekanntmachung des Hinweises auf die Patenterteilung: **15.10.2003**
(21) Anmeldenummer: 98111377.2
(22) Anmeldetag: 20.06.1998
(51) Int. Cl.: F02D 11/10, F02D 41/28

(54) **Sensoranordnung und Motorsteuerungseinrichtung für einen Verbrennungsmotor**
Sensor arrangement and motor control for an internal combustion engine
Agencement de capteurs et dispositif de commande de moteur électrique pour moteur à combustion interne

(30) Priorität: 03.07.1997 DE 19728349
(43) Veröffentlichungstag der Anmeldung: 07.01.1999
(73) Patentinhaber: DaimlerChrysler AG, 70567 Stuttgart (DE)
(72) Erfinder: Hemberger, Hans Hubert, 73274 Notzingen (DE); Scherer, Matthias, 73730 Esslingen (DE); Stiltz, Winfried, 71384 Weinstadt (DE); Alberter, Günther, 90409 Nürnberg (DE)

(56) Entgegenhaltungen:
- DE-A- 4 443 502
- BOSCH: "air flow sensor with temperature sensor, Massen Durchflussmesser" 1995 , ROBERT BOSCH GMBH , STUTTGART XP002132294 * Seite 117, Spalte 2 - Seite 118, Spalte 3 *
- LEMME H ET AL: "HALL-SENSOREN IN CMOS - BILLIG UND GENAU" ELEKTRONIK,DE,FRANZIS VERLAG GMBH. MUNCHEN, Bd. 41, Nr. 17, 18. August 1992 (1992-08-18), Seiten 59-62, XP000310956 ISSN: 0013-5658

## Beschreibung

Die Erfindung bezieht sich auf eine Sensoranordnung und eine Motorsteuerungseinrichtung für einen Verbrennungsmotor, wobei die Motorsteuerungseinrichtung Sensormittel zur Erfassung motorlastindikativer Größen, Mittel zur Ermittlung der Motorlast anhand der von den Sensormitteln zugeführten Meßwerte und einen Drosselklappenstellungs-Regelkreis mit einem Drosselklappen-Lageregler, einer Drosselklappen-Stelleinheit und einem Drosselklappenstellungssensor beinhaltet.

Herkömmlicherweise sind Sensoranordnungen und Motorsteuerungseinrichtungen von Verbrennungsmotoren, z.B. für Kraftfahrzeuge, so ausgelegt, daß alle am Motor angeordneten Sensoren und die Drosselklappen-Stelleinheit in eigenen Gehäusen untergebracht und einzeln mit einem Motorsteuergerät verkabelt sind, das die gesamte Intelligenz für die Motorsteuerung enthält. So beinhaltet ein typisches Motorsteuergerät z.B. einen Hauptprozessor, eine mit diesem verbundene Motorlastberechnungseinheit, einen an den Hauptprozessor angekoppelten Sicherheitsprozessor zur Durchführung vorgeschriebener Sicherheitsfunktionen für eine elektrisch angesteuerte Drosselklappe, einen Drosselklappen-Lageregler und eine zugehörige Endstufe zur Ansteuerung der Drosselklappen-Stelleinheit. Der Motorlastberechnungseinheit sind die Ausgangssignale eines Saugrohrdrucksensors, eines Ansauglufttemperatursensors und eines Luftmassensensors zugeführt. Außerdem wird das Ausgangssignal des Drosselklappenstellungssensors sowohl der Motorlastberechnungseinheit als auch dem Drosselklappen-Lageregler des Motorsteuergeräts zugeführt. Alle genannten Sensoren sind voneinander separiert an geeigneten Stellen des Luftansaugtraktes positioniert. Die Drosselklappen-Stelleinheit ist üblicherweise z.B. als Gleichstrom-Stellmotor mit einem Potentiometer ausgeführt, der als Drosselklappenstellungssensor dient.

Aus der Patentschrift DE 34 05 935 C2, die eine spezielle Drosselklappenstelleinrichtung für einen Kraftfahrzeug-Verbrennungsmotor offenbart, ist es bekannt, einen von einem Prozessor angesteuerten Drosselklappen-Stellmotor, einen zugehörigen Drosselklappenstellungssensor, einen Drosselklappenstutzen, in welchem auf einer Drosselklappenwelle die Drosselklappe angeordnet ist, die elektronischen Bauteile einer Eingangsstufe, von der ein Sollwertsignal einem Lageregelkreis zuführbar ist, den Lageregelkreis selbst sowie eine Endstufe, der ein Ausgangssignal des Lageregelkreises zuführbar ist und über die dem Stellmotor Ansteuersignale zugeführt werden können, in einer gemeinsamen Baugruppe integriert anzuordnen. Durch diese Bauteilintegration soll der Verkabelungsaufwand verringert werden.

Die DE 44 43 502 A1 zeigt ein Motorsteuergerät, bei dem aus Gründen der Einsparung von Steckverbindungen ein Drosselor gan, ein Steuergerät und ein Luftmassenmesser in einem Gehäuse als vormontierte Baueinheit untergebracht sind.

Der Wunsch zunehmender Integration und mikrotechnischer Realisierung von fahrzeugelektrischen Komponenten, wie z.B. Sen soren und Aktoren, kommt in dem Zeitschriftenaufsatz K. Ehlers, Mikrosystemtechnik - Voraussetzung für Funktionsverdichtung und Aufwärtsintegration im Kraftfahrzeug, tm - Technisches Messen 60 (1993) 9, Seite 347 zum Ausdruck.

Das Dokument "air flow sensor with temperature sensor, Massen-Durchflussmesser" der Robert Bosch GmbH von 1995 zeigt auf Seite 115 einen mikromechanischen Heißfilm-Luftmassendurchflussmesser, der zur Realisierung seiner Messfunktion einen Heizwiderstand, zwei diesen beidseitig eng benachbarte Temperatursensoren und einen etwas weiter entfernten Lufttemperatursensor integriert enthält.

Als Drosselklappenstellungssensor sind neben Potentiometern bereits eine Vielzahl weiterer Typen vorgeschlagen worden, insbesondere solche, die auf einem berührungslosen Messprinzip beruhen, wie optischer, magnetischer und kapazitiver Abtastung. Sensoren dieser Typen sind z.B. in den Offenlegungsschriften DE 38 26 408 A1, DE 42 43 778 A1 und DE 42 43 779 A1 sowie den Patentschriften DE 40 14 885 C2, DE 40 34 991 C2, DE 41 18 218 C2 und US 4.994.739 beschrieben.

Der Erfindung liegt als technisches Problem die Bereitstellung einer Sensoranordnung und einer Motorsteuerungseinrichtung der eingangs genannten Art zugrunde, die nur wenig Verkabelungsaufwand erfordern und dementsprechend ausfallsicher sind, kompakt bauen, eine präzise und damit kraftstoffverbrauchs- und abgasemissionsoptimierte Motorsteuerung ermöglichen und bei Bedarf eine multisensorielle Messdatenverarbeitung unter Ausnutzung redundanter Sensorinformationen erlauben.

Die Erfindung löst dieses Problem durch die Bereitstellung einer Sensoranordnung mit den Merkmalen des Anspruchs 1 sowie einer Motorsteuerungseinrichtung mit den Merkmalen des Anspruchs 2.

Bei der Sensoranordnung nach Anspruch 1 sind aus einer Sensormenge, die aus einem Luftmassensensor, einem Ansauglufttemperatursensor, einem Saugrohrdrucksensor und einem Drosselklappenstellungssensor besteht, wenigstens zwei Sensoren in Form eines Saugrohrdrucksensors und eines Luftmassensensors oder in Form eines Drosselklappenstellungssensors und mindestens eines weiteren Sensors in einer Moduleinheit mikrointegriert angeordnet. Bevorzugt sind alle vier Sensoren in dieser Weise in Mikrotechnik in die Moduleinheit integriert. Diese Mikrointegration mehrerer Sensoren, bei denen es sich insbesondere um solche handelt, die Motorlastindikative Größen erfassen, spart Verkabelungsaufwand ein, erlaubt einen kompakten Aufbau der Sensoranordnung und bietet die Voraussetzung einer multisensoriellen Messdatenverarbeitung, bei der bei Bedarf redundante Sensorinformationen ausgenutzt werden können, beispielsweise zur Erhöhung der Genauigkeit und Zuverlässigkeit bei der Gewinnung von Motorlastschätzwerten.

Bei der Motorsteuerungseinrichtung nach Anspruch 2 ist eine Sensoranordnung gemäß Anspruch 1 vorgesehen. Dabei beinhaltet die Motorsteuerungseinrichtung eine Moduleinheit, in der nicht nur die zwei bis vier genannten Sensoren dieser Sensoranordnung, sondern zusätzlich die Mittel zur Motorlastermitt lung, vorzugsweise in Form einer Motorlastschätzung, und/oder der Drosselklappen-Lageregler mikrointegriert angeordnet sind. Bei dieser Motorsteuerungseinrichtung entfällt der Verkabelungsaufwand für die in die Moduleinheit integrierten Komponenten, wobei vorzugsweise alle vier genannten Sensoren der Sensoranordnung, die Motorlastbestimmungsmittel und der Drosselklappen-Lageregler in Mikrotechnik in die Moduleinheit integriert sind, das dann als ein mikrointegriertes, intelligentes Drosselklappenstellungsund Lasterfassungmodul bezeichnet werden kann. Durch die Integration der Motorlastbestimmungsmittel und/oder des Drosselklappen-Lagereglers in die Moduleinheit und damit deren Auslagerung aus dem herkömmlichen Motorsteuergerät brauchen die zugehörigen Sensordaten nicht mehr zum Motorsteuergerät übermittelt werden. Außerdem kann die gesamte Motorsteuerungseinrichtung durch die Mikrointegration der genannten Komponenten in die Moduleinheit vergleichsweise kompakt aufgebaut werden.

Bei einer nach Anspruch 3 weitergebildeten Motorsteuerungseinrichtung ist der Drosselklappenstellungssensor an der Mikrointegration beteiligt, wozu er in spezieller Weise relativ einfach, jedoch so aufgebaut ist, daß er noch die geforderte Meßgenauigkeit bietet.

Eine nach Anspruch 4 weitergebildete Motorsteuerungseinrichtung besitzt einen bürstenlosen Synchronmotor als Drosselklappen-Stelleinheit, wobei die bei einem solchen Motor herkömmlicherweise zwecks Erfassung seiner Stellposition vorgesehenen Hallsensorelemente gleichzeitig als ein in die Mikrointegration einbezogener Drosselklappenstellungssensor verwendet werden. Dies erlaubt vergleichsweise genaue Drosselklappenstellungsmessungen über den gesamten Einstellbereich hinweg.

Bei einer nach Anspruch 5 weitergebildeten Motorsteuerungseinrichtung ist in die Moduleinheit des weiteren eine Leistungselektronik in Mikrotechnik integriert, die zur Speisung der leistungsverbrauchenden Komponenten der Moduleinheit und ggf. eines Drosselklappen-Stellmotors dient.

Bei einer nach Anspruch 6 weitergebildeten Motorsteuerungseinrichtung ist in der Moduleinheit zusätzlich eine Sicherheits-Prozessoreinheit mikrointegriert angeordnet, die zur Durchführung von erforderlichen Sicherheitsfunktionen für die elektrische Drosselklappensteuerung eingerichtet ist. Die Auslagerung dieser üblicherweise im Motorsteuergerät enthaltenen Prozessoreinheit aus dieser heraus in die Moduleinheit trägt weiter zur Vereinfachung des Motorsteuergerätes und vor allem zur Einsparung von Verkabelungsaufwand und Signalübertragungsprozessen bei, insbesondere dann, wenn auch die Motorlastbestimmungsmittel und der Drosselklappen-Lageregler in die Moduleinheit integriert sind.

Ein vorteilhaftes Ausführungsbeispiel der Erfindung ist in den Zeichnungen dargestellt und wird nachfolgend beschrieben. Hierbei zeigen:
- Fig. 1: eine schematische Darstellung einer Motorsteuerungseinrichtung mit zugehöriger Sensoranordnung für einen Verbrennungsmotor,
- Fig. 2: eine schematische Darstellung eines ersten Ausführungsbeispiels eines in der Einrichtung von Fig. 1 verwendbaren Drosselklappenstellungssensors und
- Fig. 3: eine schematische Darstellung eines zweiten Beispiels eines in der Einrichtung von Fig. 1 verwendbaren Drosselklappenstellungssensors.

Die in Fig. 1 schematisch gezeigte Motorsteuerungseinrichtung beinhaltet ein Motorsteuergerät 1 und ein intelligent ausgelegtes, in Mikrotechnik realisiertes Drosselklappenstellungs- und Lasterfassungsmodul 2, das mit dem Motorsteuergerät 1 über eine serielle, digitale Datenleitung 3 in Datenaustauschverbindung steht. Das Drosselklappenstellungs- und Lasterfassungsmodul 2 ist als ringförmiges Bauteil ausgeführt, das am Umfang eines Luftansaugrohres 4 eines von der Motorsteuerungseinrichtung gesteuerten, nicht weiter gezeigten Kraftfahrzeug-Verbrennungsmotors im Bereich einer Drosselklappe 5 angeordnet ist, die im Saugrohr 4 schwenkbar gelagert ist. Die Verstellung der Drosselklappe 5 erfolgt mittels eines Stellmotors 6, wofür vorzugsweise ein bürstenloser Synchronmotor zum Einsatz kommt.

In das Drosselklappenstellungs- und Lasterfassungsmodul 2 sind alle Hardware- und Softwarekomponenten für die Erfassung der Motorlast und die Einstellung der Drosselklappe 5 in mikrointegrierter Bauweise enthalten, d.h. alle zur Erfassung motorlastindikativer Größen erforderlichen Sensoren, Mittel zur Bestimmung, d.h. Schätzung, der Motorlast anhand der Meßwerte dieser Sensoren und ein Drosselklappenstellungs-Regelkreis. Speziell beinhaltet das Modul 2 hierzu einen Sensorblock 7, einen Signalverarbeitungsblock 8, eine Leistungselektronik 9 und einen vom Sensorblock 7 getrennt angeordneten, berührungslos messenden Drosselklappenstellungssensor 10.

Der Sensorblock 7 beinhaltet einen Luftmassenstromsensor 7a, einen Ansauglufttemperatursensor 7b und einen Saugrohrdrucksensor 7c, die in geeigneter Weise vom Modul 2 in das Saugrohr 4 hineinragen. Der Signalverarbeitungsblock 8 enthält Mittel zur Motorlastbestimmung durch Vornahme einer Lastschätzung, für welche insbesondere die drei motorlastintikativen Ausgangssignale der Sensoren 7a, 7b, 7c des Sensorblocks 7 verwendet werden. Des weiteren sind im Signalverarbeitungsblock 8 ein Drosselklappen-Lageregler und eine Sicherheits-Prozessoreinheit enthalten. Der Drosselklappen-Lageregler bildet dabei zusammen mit dem von ihm angesteuerten Drosselklappen-Stellmotor 6 und dem Drosselklappenstellungssensor 10 den Drosselklappenstellungs-Regelkreis. Das Modul 2 erhält die für die Drosselklappeneinstellung benötigten Informationen bezüglich des Luftmassensollwertes bzw. der Solldrehzahl des Verbrennungsmotors über die Datenleitung 3 vom Motorsteuergerät 1 und gibt über diese bidirektionale Datenleitung 3 die Information über den vom Luftmassenstromsensor 7a gemessenen Luftmassenistwert an das Motorsteuergerät 1 weiter. Die Sicherheits-Prozessoreinheit innerhalb des Signalverarbeitungsblocks 8 dient der Ausführung von geforderten, z.B. gesetzlich vorgeschriebenen, Sicherheitsfunktionen für die elektrische Drosselklappenansteuerung. Der Signalverarbeitungsblock 8 enthält die zur Erfüllung der genannten Funktionen nötige Hard- und Software mit entsprechender Intelligenz, wozu er insbesondere einen geeigneten Mikroprozessor aufweist. Die gleichfalls in das Modul 2 mikrointegrierte Leistungselektronik 9 versorgt die stromverbrauchenden Komponenten des Moduls 2 sowie den Drosselklappen-Stellmotor 6 mit der erforderlichen elektrischen Energie.

Eine Realisierung des Moduls 2 ist dem mit der Mikrosystemtechnik vertrauten Fachmann anhand der oben beschriebenen, vom Modul 2 zu erfüllenden Funktionen ohne weiteres möglich, so daß dies hier keiner näheren Erläuterung bedarf. Indem das Modul 2 sowohl die Motorlastbestimmungsmittel als auch den Drosselklappen-Lageregler samt zugehöriger Endstufe zur Ansteuerung des Drosselklappen-Stellmotors 6 und darüber hinaus den Sicherheitsprozessor und die benötigte Leistungselektronik 9 enthält, brauchen diese Komponenten nicht mehr wie herkömmlich im Motorsteuergerät 1 untergebracht werden.

Insgesamt ergeben sich durch die Verwendung des intelligent ausgelegten Drosselklappenstellungs- und Lasterfassungsmoduls 2, in das alle Hard- und Softwarekomponenten zur Motorlasterfassung und Drosselklappeneinstellung in Mikrosystemtechnik integriert sind, eine Reihe von Vorteilen. So ermöglicht die Mikrointegration der für die Lasterfassung relevanten Sensoren 7a, 7b, 7c im Sensorblock 7 den Einsatz multisensorieller Meßdatenverarbeitung, d.h. Sensorfusion, zur Erhöhung der Genauigkeit und Zuverlässigkeit der aus den Sensormeßwerten abgeleiteten Motorlastschätzwerte. Es entfällt zudem die Notwendigkeit einer separaten Temperaturkompensation für jeden einzelnen Sensor. Zusammen mit der Integration des Signalverarbeitungsblocks 8 samt Sicherheits-Prozessoreinheit sowie der Leistungselektronik 9 in das Modul 2 ergibt sich zudem eine beträchtliche Reduzierung des Verkabelungsaufwandes und damit Erhöhung der Systemsicherheit, da die Sensorausgangssignale nicht mehr zum Motorsteuergerät 1 geführt werden müssen. Mit dem Modul 2 läßt sich der Verbrennungsmotor vergleichsweise genau und zuverlässig in gewünschter Weise steuern, beispielsweise so, daß sich möglichst geringe Kraftstoffverbrauchs- und Abgasemissionswerte ergeben.

Als weiterer Vorteil wird in der Motorsteuerungseinrichtung als Drosselklappenstellungssensor 10 anstelle des herkömmlichen, störungsanfälligen Drosselklappenpotentiometers vorzugsweise ein berührungslos messender Sensor verwendet, dessen einer Sensorteil zusammen mit einer zugehörigen Auswerteelektronik in das Modul 2 mikrointegriert ist. Zwei derartige Drosselklappensensoren, die mit relativ geringem Aufwand realisierbar sind, sind in den Fig. 2 und 3 dargestellt.

Der in Fig. 2 gezeigte Drosselklappenstellungssensor 10a beinhaltet als einen ersten Sensorteil ein Hallsensorelement 11, das am Umfang des Luftansaugrohres 4 im Bereich der um eine Schwenkachse 12 schwenkbar im Ansaugrohr 4 gelagerten Drosselklappe 5 angeordnet ist. An das Hallsensorelement 11 ist eine zugehörige, analoge Auswerteelektronik 13 angekoppelt, die ebenso wie das Hallsensorelement 11 in das Modul 2 von Fig. 1 mikrointegriert ist. Insbesondere kann die Auswerteelektronik 13 Bestandteil des Signalverarbeitungsblocks 8 sein. Als zweiten Sensorteil umfaßt der Drosselklappenstellungssenor 10a eine Magnetpille 14, die an einer umfangsseitigen Stelle der Drosselklappe 5 eingepreßt ist, die der Position des Hallsensorelementes 11 am Ansaugrohr 4 benachbart ist, wobei der Abstand zwischen Hallsensorelement 11 und Magnetpille 14 bei kleinen Drosselklappenwinkeln nahe der Geschlossenstellung klein ist und mit größeren Drosselklappenwinkeln anwächst. Damit erfüllt dieser Drosselklappenstellungssensor 10a bei geringem Realisierungsaufwand die Forderung, besonders die kleineren Drosselklappenwinkel im Bereich zwischen etwa 0° und 20° mit hoher Genauigkeit messen zu können, während bei größeren Drosselklappenwinkeln, die dem oberen Teillastbereich und dem Vollastbereich des Verbrennungsmotors entsprechen, vergleichsweise größere Meßungenauigkeiten akzeptiert werden können.

Als eine mögliche Variante des Drosselklappenstellungssensors 10a von Fig. 2, welche im wesentlichen dieselben, oben genannten Eigenschaften besitzt, kann ein Sensor verwendet werden, der anstelle des Hallsensorelementes 11 einen Trägerfrequenzerzeuger und anstelle der eingepreßten Magnetpille 14 ein zugehöriges, als Schwingkreis realisiertes Absorberelement für die vom Trägerfrequenzerzeuger emittierten elektromagnetischen Wellen aufweist. Die analoge Auswerteelektronik 13 ist geeignet an diese Modifikation angepaßt, indem sie den vom Abstand zwischen Trägerfrequenzerzeuger und Absorberelement abhängigen Absorptionsgrad und damit den eingestellten Drosselklappenwinkel zu erfassen vermag.

Fig. 3 zeigt eine einfache Realisierung eines Drosselklappenstellungssensors 10b für den Fall, daß als Drosselklappen-Stellmotor ein bürstenloser Synchronmotor 6a verwendet wird, dessen Welle über ein nicht gezeigtes, übersetzendes Getriebe mit der Welle der Drosselklappe 5 drehfest gekoppelt ist. Der verwendete, bürstenlose Synchronmotor 6a besitzt eine Mehrzahl von .Hallsensorelementen 15a, 15b, 15c, die üblicherweise dazu dienen, die genaue Position des Stellmotors 6a zu erfassen. Diese motorseitigen Hallsensorelemente 15a, 15b, 15c werden im Beispiel von Fig. 3 gleichzeitig als der eine Sensorteil eines berührungslos messenden Drosselklappenstellungssensors 10b verwendet, dessen anderer Sensorteil eine zugehörige, geeignet ausgelegte Auswerteelektronik 16, z.B. in Form eines ASIC-Bausteins, enthält, die in das Modul 2 von Fig. 1 mikrointegriert und dazu an einer geeigneten Stelle am Umfang des Luftansaugrohres 4 angeordnet ist. Insbesondere kann auch diese Auswerteelektronik 16 wieder Teil des Signalverarbeitungsblocks 8 sein. Über zugehörige, am Umfang des Saugrohres 4 geführte Signalleitungen 17 werden der Auswerteelektronik 16 die Ausgangssignale der Hallsensorelemente 15a, 15b, 15c zugeführt.

Als weitere Möglichkeit des Verzichts auf ein störanfälliges Drosselklappenpotentiometer kommt in Betracht, im Signalverarbeitungsblock 8 des Moduls 2 von Fig. 1 eine indirekte Schätzung der Drosselklappenstellung anhand der motorlastindikativen Sensorsignale vorzunehmen und auf diese Weise die Gesamtheit der Sensoren, welche die motorlastindikativen Größen messen, zusammen mit den Motorlastschätzmitteln als Drosselklappenstellungssensor einzusetzen.

## Patentansprüche

1. Sensoranordnung mit mindestens zwei mikrointegrierten Sensoren für einen Verbrennungsmotor, **dadurch gekennzeichnet, dass** aus einer Sensormenge, die aus einem Luftmassensensor (7a), einem Ansauglufttemperatursensor (7b), einem Saugrohrdrucksensor (7c) und einem Drosselklappenstellungssensor (10) besteht, wenigstens zwei Sensoren in Form des Saugrohrdrucksensors (7c) und des Luftmassensensors (7a) und ggf mindestens eines weiteren Sensors in einer Moduleinheit (2) mikrointegriert angeordnet sind; oder wenisstens zwei Sensoren in Form des Drosselklappenstellungssensors (10) und mindestens eines weiteren Sensors (7a, 7b, 7c) in einer Moduleinheit (2) mikrointegriert angeordnet sind.

2. Motorsteuerungseinrichtung für einen Verbrennungsmotor, mit
- Sensormitteln (7a, 7b, 7c) zur Erfassung motorlastindikativer Größen,
- Mitteln (8) zur Ermittlung der Motorlast anhand der von den Sensormitteln zugeführten Meßwerte und
- einem Drosselklappenstellungs-Regelkreis mit einem Drosselklappen-Lageregler (8), der ein Drosselklappenstellsignal unter Verwendung der ermittelten Motorlast erzeugt, einer Drosselklappen-Stelleinheit 6 und einem Drosselklappenstellungssensor (10),
**dadurch gekennzeichnet**, d a ß
- die Sensormittel aus einer Sensoranordnung nach Anspruch 1 bestehen, wobei in der Moduleinheit (2) zusätzlich zu den wenigstens zwei Sensoren (7a, 7b, 7c, 10) die Mittel (8) zur Motorlastermittlung und/oder der Drosselklappen-Lageregler (8) mikrointegriert angeordnet sind.

3. Motorsteuerungseinrichtung nach Anspruch 2, weiter
**dadurch gekennzeichnet, daß**
der Drosselklappenstellungssensor (10a) aus einem mit einer Auswerteelektronik (13) verbundenen, ersten Sensorteil in Form eines Hallsensorelementes (11) oder eines Senders elektromagnetischer Wellen und einem zweiten Sensorteil in Form eines Magnetkörpers (14) oder eines Absorberelementes für elektromagnetische Wellen besteht, wobei der zweite Sensorteil an einer peripheren Stelle einer in einem Luftansaugrohr (4) schwenkbeweglich gelagerten Drosselklappe (5) und der erste Sensorteil an einer gegenüberliegenden Stelle des Luftansaugrohres positioniert sind und der erste Sensorteil sowie die Auswerteelektronik in der Moduleinheit (2) mikrointegriert angeordnet sind.

4. Motorsteuerungseinrichtung nach Anspruch 2 oder 3, weiter
**dadurch gekennzeichnet, daß**
die Drosselklappen-Stelleinheit von einem bürstenlosen Synchronmotor (6a) mit positionserfassenden Hallsensorelementen (15a, 15b, 15c) gebildet ist, wobei die Ausgangssignale der Hallsensorelemente einer mit diesen einen Drosselklappenstellungssensor (10b) bildenden, in der Moduleinheit (2) mikrointegriert angeordneten Auswerteelektronik (16) zuführbar sind.

5. Motorsteuerungseinrichtung nach einem der Ansprüche 2 bis 4, weiter
**dadurch gekennzeichnet, daß**
in der Moduleinheit (2) eine Leistungselektronik (9) mikrointegriert angeordnet ist, von welcher die leistungsverbrauchenden Komponenten der Moduleinheit (2) und ein Drosselklappen-Stellmotor (6) gespeist werden.

6. Motorsteuerungseinrichtung nach einem der Ansprüche 2 bis 5, weiter
**dadurch gekennzeichnet,daß**
in der Moduleinheit (2) eine Sicherheits-Prozessoreinheit (8) mikrointegriert angeordnet ist, die zur Durchführung von Sicherheitsfunktionen für die Drosselklappeneinstellung eingerichtet ist.

## Claims

1. A sensor arrangement with at least two micro-integrated sensors for an internal combustion engine,
**characterised in that**
of a quantity of sensors consisting of a mass air flow sensor (7a), a manifold air temperature sensor (7b), an induction pipe pressure sensor (7c) and a throttle valve position sensor (10), at least two sensors in the form of the induction pipe pressure sensor (7c) and the mass air flow sensor (7a) and where appropriate at least one further sensor are micro-integrated in a module unit (2); or at least two sensors in the form of the throttle valve position sensor (10) and at least one further sensor (7a, 7b, 7c) are micro-integrated in a module unit (2).

2. An engine control device for an internal combustion engine having
- sensor means (7a, 7b, 7c) for measuring engine load-indicating values,
- means (8) for determining engine load using the measured values provided by the sensor means and
- a throttle valve position closed loop with a throttle valve position regulator (8) which generates a throttle valve position regulating signal using the engine load value determined, a throttle valve adjusting unit (6) and a throttle valve position sensor (10),
**characterised in that**
- the sensor means consist of a sensor arrangement in accordance with claim 1, the means (8) for determining the engine load and/or the throttle valve position regulator (8) being micro-integrated in the module unit (2) in addition to the at least two sensors (7a, 7b, 7c, 10).

3. An engine control device in accordance with claim 2, further
**characterised in that**
the throttle valve position sensor (10a) consists of a first sensor part in the form of a hall sensor element (11) or a transmitter of electromagnetic waves which is connected to an electronic evaluation device (13) and a second sensor part in the form of a magnet body (14) or an absorber element for electromagnetic waves, the second sensor part being positioned at a peripheral point of a throttle valve (5) mounted in an induction pipe (4) in such a manner that it is able to pivot and the first sensor part being positioned at an opposing point of the induction pipe, and both the first sensor part and the electronic evaluation device being micro-integrated in the module unit.

4. An engine control device in accordance with claim 2 or 3, further
**characterised in that**
the throttle valve adjusting unit takes the form of a brushless synchronous motor (6a) with position-measuring hall sensor elements (15a, 15b, 15c), it being possible to feed the output signals from the hall sensor elements to an electronic evaluation device (16) micro-integrated in the module unit (2) which forms a throttle valve position sensor (10b) with said hall sensor elements.

5. An engine control device in accordance with one of claims 2 to 4, further
**characterised in that**
micro-integrated in the module unit (2) is an electronic power device (9) from which the power-consuming components of the module unit (2) and a throttle valve adjusting motor (6) are fed.

6. An engine control device in accordance with one of claims 2 to 5, further
**characterised in that**
micro-integrated in the module unit (2) is a safety processor unit (8) which is set up to implement safety functions for throttle valve adjustment.

## Revendications

1. Agencement de capteurs comportant au moins deux capteurs micro-intégrés pour un moteur à combustion interne, **caractérisé en ce que** parmi une famille de détecteurs constituée par un détecteur de masse d'air (7a), par un détecteur de température d'air d'aspiration (7b), par un détecteur de pression de tubulure d'aspiration (7c) et par un détecteur de position de papillon des gaz (10), au moins deux détecteurs sous la forme du détecteur de pression de tubulure d'aspiration (7c) et du détecteur de masse d'air (7a) et le cas échéant sous la forme d'au moins un autre détecteur sont agencés en étant micro-intégrés dans une unité modulaire (2) ; ou bien au moins deux détecteurs sous la forme du détecteur de position de papillon des gaz (10) et sous la forme d'au moins un autre détecteur (7a, 7b, 7c) sont agencés en étant micro-intégrés dans une unité modulaire (2).

2. Système de commande de moteur pour un moteur à combustion interne, comportant
- des moyens détecteurs (7a, 7b, 7c) pour détecter des paramètres indicatifs de la charge du moteur,
- des moyens (8) pour déterminer la charge du moteur en se basant sur les valeurs de mesure acheminées par les moyens détecteurs, et
- un circuit de régulation de la position du papillon des gaz, comportant un régulateur (8) de la position du papillon des gaz, qui génère un signal de position de papillon des gaz en utilisant la charge de moteur déterminée, une unité de positionnement de papillon des gaz (6) et un détecteur de position de papillon de gaz (10),
**caractérisé en ce que**
- les moyens détecteurs sont constitués par un agencement de détecteurs selon la revendication 1, dans lequel sont prévus dans l'unité modulaire (2), en supplément auxdits au moins deux détecteurs (7a, 7b, 7c, 10), les moyens (8) pour déterminer la charge du moteur et/ou le régulateur de position de papillon de gaz (8) en étant agencés avec micro-intégration.

3. Système de commande de moteur selon la revendication 2, **caractérisé en ce que** le détecteur de position de papillon de gaz (10a) est constitué par une première partie de détecteur sous la forme d'un élément détecteur de Hall (11) et reliée à une unité électronique d'évaluation (13) ou par un émetteur d'ondes électromagnétiques, et par une deuxième partie de détecteur sous la forme d'un corps magnétique (14) ou d'un élément absorbeur d'ondes électromagnétiques, la deuxième partie de détecteur étant positionnée à un emplacement périphérique d'un papillon des gaz (5) monté mobile en pivotement dans une tubulure d'aspiration d'air (4), et la deuxième partie de détecteur étant positionnée à un emplacement opposé de la tubulure d'aspiration d'air, et la première partie de détecteur ainsi que l'unité électronique d'évaluation sont agencées en étant micro-intégrées dans l'unité modulaire (2).

4. Système de commande de moteur selon l'une ou l'autre des revendications 2 et 3, **caractérisé en ce que** l'unité de positionnement de papillon de gaz est formée par un moteur synchrone (6a) sans balais comportant des éléments détecteurs de Hall (15a, 15b, 15c) détectant la position, les signaux de sortie des éléments détecteurs de Hall pouvant être acheminés vers une unité électronique d'évaluation (16) formant avec ces derniers un détecteur de position de papillon de gaz (10b) et agencée en étant micro-intégrée dans l'unité modulaire (2).

5. Système de commande de moteur selon l'une des revendications 2 à 4, **caractérisé en ce qu'**une unité électronique de puissance (9) est agencée en étant micro-intégrée dans l'unité modulaire (2), par laquelle sont alimentés les composants consommateurs de puissance de l'unité modulaire (2) et un moteur de positionnement de papillon de gaz (6).

6. Système de commande de moteur selon l'une des revendications 2 à 5, **caractérisé en ce qu'**une unité de sécurité à processeur (8) est agencée en étant micro-intégrée dans l'unité modulaire (2), qui est aménagée pour effectuer des fonctions de sécurité pour le réglage du papillon des gaz.
